# EUROPÄISCHE PATENTSCHRIFT

(11) **EP 1 152 094 B1**
(45) Veröffentlichungstag und Bekanntmachung des Hinweises auf die Patenterteilung: **29.10.2003**
(21) Anmeldenummer: 01116153.6
(22) Anmeldetag: 30.07.1998
(51) Int. Cl.: E04B 1/78

(54) **Dämmelement aus Mineralwolle und Verfahren zur seinen Herstellung**
Mineralwool insulating element and its method of production
Elément d'isolation en laine de roche et procédé pour sa fabrication

(30) Priorität: 31.07.1997 DE 19734532; 21.10.1997 DE 19746458
(43) Veröffentlichungstag der Anmeldung: 07.11.2001
(62) Teilanmeldung aus: 98250274.2
(73) Patentinhaber: Thüringer Dämmstoffwerke GmbH & Co. KG, 99438 Bad Berka (DE)
(72) Erfinder: Gessner, Dieter, 99438 Bad Berka (DE)
(74) Vertreter: Becker, Thomas, Dr., Dipl.-Ing.

(56) Entgegenhaltungen:
- WO-A-94/16163
- WO-A-95/20707
- DD-A3- 248 934
- DE-A- 3 223 246
- DE-U- 29 714 251

## Beschreibung

Die Erfindung betrifft ein Dämmelement aus Mineralwolle mit einer lamellierten Schicht, deren Faserverlauf entgegen der Richtung der großen Achsen des Elementes senkrecht orientiert gestellt ist.

Die DD 248 934 A3 offenbart ein Verfahren und eine Vorrichtung zur Herstellung von Produkten mit vorwiegend senkrecht orientierter Faserausrichtung der Mineralwolleprodukte bei der Durchführung des Lamellierens von Mineralfaservliesen. Die Lösung dieses Patentes gewährleistet die Herstellung von Produkten, deren Faserrichtung, bezogen auf die großen Achsen des Produktes, senkrecht gestellt ist. Sie gestattet jedoch nur die Herstellung von Produkten, deren Faserverlauf ohne Unterbrechnung gleichförmig, bezogen auf die großen Achsen des Elementes senkrecht orientiert, gestellt ist. Ein weiterer Nachteil der bekannten Lösung ist darin zu sehen, dass das aus dem lamellierten Faservlies gefertigte Element, nur entlang seiner quer zur Längsmittenachse gerichteten Lamellen, eine große Biegefestigkeit besitzt, jedoch in der Richtung seiner Längsmittenachse einen verminderten Widerstand gegen Biegung aufweist.

Der Erfindung liegt die Aufgabe zugrunde, ein Dämmelement aus Mineralwolle zur Verfügung zu stellen, deren Fasern entgegen der Richtung der großen Achsen des Elementes senkrecht orientiert gestellt sind und das bei einem variablen Anwendungsbereich verbesserte physikalische Eigenschaften aufweist.

Zur Lösung der Aufgabe wird ein Dämmelement gemäß Anspruch 1 vorgeschlagen.

Anmeldungsgemäß kann eine lamellierte, senkrecht im Faserverlauf orientiert ausgebildete Schicht, ein- oder mehrfach ausgeführt, mit Schichten eines gleichen Materials, abweichenden Faserverlaufs oder anders strukturierten Materials in Verbindung gebracht und der Schichtenaufbau des Elementes, im Element sich ein- oder mehrfach wiederholend, angeordnet sein.

Die Erfindung findet eine sehr vorteilhafte Ausbildung darin, dass das Element eine lamellierte Schicht mit einem senkrecht ausgerichteten Faserverlauf aufweist, bezogen auf die Erstreckung ihrer großen Flächen aus dazu senkrecht verlaufenden, aus segmentförmigen, sich in der Schichtebene gleichförmig wiederholenden, stegartigen Schichtgruppen gebildet ist, deren Materialaufbau und Zusammensetzung nicht gleichartig gestaltet wurde. Diese Produkte stellen eine äußerst vorteilhafte Entwicklung eines Dämmelementes mit der konsequenten Anwendung und Weiterentwicklung der Produkte dar, die mittels der im Stand der Technik angeführten Lösungen hergestellt werden können. Das Produkt, vorerst in einer Schicht vorliegend, vereint in sich im Faserverlauf senkrecht gestellte Gruppen eines unterschiedlichen Materialaufbaus mit einer stegartigen, senkrechten Schichtstruktur, wobei vorwiegend stegartige Schichten andersstrukturierter Materialien verbunden sind und einen flächigen Dämmkörper bilden. Die Schichten verlaufen hierbei, vorteilhaft ausgebildet, quer zur Längsmittenachse, so dass eine stegartige, sich in Gruppen wiederholende senkrechte Schichtenausbildung geprägt ist. Ein Dämmelement dieser Strukturausbildung weist bisher nicht gekannte Vorteile auf.

Die Einfügung von stegartigen Schichten mit einem nicht brennbaren Material hoher Brandschutzklassen, wie Glasfasern, Glasfaservliese u.ä. Material, zwischen Schichten hochverdichteter bzw. wenig verdichteter Materialien geben dem Fachmann den Hinweis, dass neben hoher Formstabilität und überdurchschnittlicher guter Verarbeitbarkeit ein Element erfunden worden ist, das eine variable Anwendungsbreite aufweist und mit hervorragenden physikalischen Eigenschaften ausgestattet ist. Diese vorteilhafte Lösung weiter unterstützend, ist die Erfindung ausgebildet, wenn die Steggruppen der senkrecht verlaufenden Stege aus 2 bis n-mal sich in der Reihenfolge wiederholenden Gruppen eines nicht gleichartigen Aufbaus des Materials und seiner Zusammensetzung gebildet sind: Dabei ist es erfindungsgemäß vorteilhaft und im Sinne des Tenors der erfindungsgemäßen Lösung, dass die sich in sich wiederholenden Gruppen, im Rahmen der Stege, unterschiedliche Festigkeiten und Konsistenzen aufweisen, wobei Stege mit großer Festigkeit, neben Stegen mit geringer Festigkeit, ausgebildet sind und dem Element durch die Stege mit hoher Festigkeit, große Druckfestigkeiten, eine große Formstabilität, ein vermindertes Rückstellverhalten zugeordnet werden können. Der logischen Konsequenz folgend, werden dabei Stegausbildungen mit geringer Festigkeit, ein großes Rückstellvermögen ihres Materials in Richtung der großen Mittenachse des Elementes, verbunden mit einem geringen Gewicht, zugeordnet, was wiederum den Vorteil hat, dass neben dem verminderten Rückstellverhalten der Schichten mit hoher Dichte und Festigkeit dem Element im Rahmen bewußt zugeordneter Schichten verminderter Festigkeit und Formstabilität, eine Anpaßbarkeit an die Bauwerksbedingungen im Detail zugeordnet werden können, die über das bisher bekannte Maß eingeführter Dämmelemente hinausgeht. Damit ist es möglich, auf die Oberflächen solcher Baukörper, die mit Elementen dieser Ausführung gefertigt worden sind, textile Oberflächenbeschichtungen aufzubringen, die nicht durch thermische oder meteorologische Einflüsse reißen, weil sich das Element jetzt dem Dehnverhalten des Beschichtungselementes anpassen kann. Es ist eine besonders vorteilhafte Ausgestaltungsform der Erfindung, wenn die stegartigen Schichten, die mit senkrecht orientiertem Faserverlauf sowie mit unterschiedlichen stegartigen Schichtengruppen ausgebildet sind, um 90° zu ihren großen Mittenachsen verdreht, mit ihren großen Flächen aufeinander angeordnet und verbunden sind. Bei dieser Ausführung der erfindungsgemäßen Lösung subsumieren sich die Vorteile der bereits dargestellten erfindungsgemäßen Ausbildungsvarianten. Da vorteilhafterweise jetzt die Schichtengruppen mit ihrem unterschiedlichen Schichtenaufbau, der darin gebildeten Stege miteinander ungleicher Festigkeit und Dichte kreuzgitterartig übereinander gelegt sind, ergeben sich die vorteilhaften Wirkungen, dass im Bereich übereinander gelegener Stege mit großer Festigkeit, durchgehende Kraftlinien quer zu den großen Mittelachsen und längs zu ihnen durchgehende Kraftlinien mit großen Wechselfestigkeiten sowie hohe Biege- und Verdrehfestigkeiten der flächigen Elemente ausgebildet werden. Es folgt der logischen Konsequenz der erfindungsgemäßen Lösung, dass in den Schichten mit ungleichem Schichtenaufbau die damit gebildeten Stege mit ungleicher Festigkeit und Dichte im Bereich übereinanderliegender Stege mit geringerer Dichte, durchgehende Kraftlinien mit geringer Festigkeit, sowie geringerer Dichte eines hohen Rückstellvermögens und großer Dämmwirkung gebildet sind. Die bewußte Einbindung von Materialien mit hohen Brandverhütungsklassen läßt die universelle Einsetzbarkeit der Elemente nicht nur im Bauwesen, sondern auch im Schiffbau, im Fahrzeugbau u.v.m. zu. Die erfindungsgemäße Lösung erfüllt die gestellte Aufgabe eines nichtbrennbaren Elementes indem nicht brennbare Bindemittel und Kleber verwendet worden sind.

Die Erfindung findet eine vorteilhafte Ausbildung darin, dass im Rahmen des beanspruchten Verfahrens das zugeführte Faservlies mehrschichtig in eine zuführende Transporteinrichtung eingeleitet und in der Einrichtung geführt, einem Scheitelpunkt entgegen bewegt wird. An dem Scheitelpunkt wird das zugeführte mehrschichtige Faservlies in Lamellen zertrennt. Die abgetrennten Lamellen bilden jetzt zusammengefügte Schichtanordnungen eines Vlieses, das stegartige Lamellenanordnungen aufweist, die in der Anzahl sowie Materialzusammensetzung der Schichten entsprechende stegartige Lamellengruppen bilden, die beim Trennen auf die Auflage- und Abtransporteinrichtung geschoben werden und von dort zu einem einheitlichen, mehrere Schichtgruppen aufweisenden Element kontinuierlich weiter verarbeitet werden.

Die Erfindung soll anhand eines Ausführungsbeispieles näher erläutert werden. In der zugehörigen Zeichnung zeigen:
- Fig. 12:: Das Dämmelement mit Schichtgruppen unterschiedlicher Materialstruktur, in einer Vorderansicht,
- Fig. 13:: Das Dämmelement nach Fig. 12 in einer Draufsicht, im Schnitt,
- Fig. 14:: Das Dämmelement nach Fig. 12 in einer zweischichtigen Ausführung, in einer Vorderansicht,
- Fig. 15:: Das Dämmelement nach Fig. 14, in einer Draufsicht mit einem teilweisen Halbschnitt zur Darstellung der untenliegenden Schicht,
- Fig. 16:: Das Dämmelement nach Fig. 15, teilweise im Schnitt,
- Fig. 17:: Eine Möglichkeit zur Herstellung des Elementes gemäß Fig. 12,
- Fig. 18:: Eine Einzelheit X aus Fig. 17, in einer vergrößerten schematischen Darstellung.

Fig. 12 und 13 zeigen ein lamelliertes, mit vorwiegend senkrechtem Faserverlauf ausgestaltetes Element a Das Element a weist Gruppen 21 von senkrechten stegförmigen Schichten 19;20 auf, die eine unterschiedliche Materialzusammensetzung haben, wobei die Gruppen 21 sich zyklisch oder azyklisch wiederholen können. Das Element a kann in unterschiedlichen Dicken ausgebildet sein und wird unter Anwendung des Lamellierverfahrens gem. DD Patent 248934 A3, das in seiner schöpferischen Anwendung nach Fig. 18 noch nähere Erläuterungen finden soll, entsprechend der Lösung, einer das Patent weiterführenden Patentanmeldung hergestellt. Die Gruppen 21 sind in ihren stegförmigen Schichten 19;20 unterschiedlich ausgebildet. So sind die Stege 19;20 in ihren Materialzusammensetzungen verschiedenartig zusammengestellt, wobei die Stege 19 vorwiegend aus einem Fasermaterial mit senkrecht orientierten, lamelliertem Faserverlauf gebildet sind. Der oder die Stege 20 können eine untereinander anders ausgebildete Materialzusammensetzung erhalten. So ist es möglich, das Material der Stege 20 dem Längsverlauf der Stege 19 parallel laufend, horizontal zur Fläche 2a anzuordnen, bzw. Materialien zu verwenden, die granulatförmig, aus Glasfasern oder Glasfaservlies gebildet sind. Auf jeden Fall ist es jetzt gelungen, in die Einzelstege 19 der Steggruppen 21 Stege zu implizieren, die eine andersartige Materialausbildung aufweisen und das physikalische Verhalten der Platten bei der Anwendung äußerst positiv beeinflussen, so däss eine höchstmögliche Wärmedämmfähigkeit gemeinsam mit hervorragenden Schallschutzeigenschaften und einem ausgezeichneten Brandschutzverhalten erreicht werden können.
Die Fig. 14 zeigt ein Dämmelement der erfindungsgemäßen Art, bei der zwei Elemente als Schichten 22,22' an der Verbindungsstelle 2 zusammengeführt sind. Das Zusammenfügen der Schichten erfolgt derart, dass die Stege 19;20 um 90° verdreht aufeinander zu liegen kommen. Dadurch entsteht ein sich kreuzgitterartig darstellendes Dämmelement aus mehreren, aber mindestens zwei Schichten. Fig. 15 zeigt in seiner Darstellung die Anordnung der Stege 19;20 in den Schichten 22;22'. Der Halbschnitt zeigt, dass die untere Schicht 22', von in der Tafelebene gesehen, senkrecht gerichtete Steggruppen 21 aufweist und die darüberliegende Platte um 90° verdreht und dazu verlaufende Steggruppen 21, so dass hier, wie auch in Fig. 16 dargestellt, eine kreuzgitterartige Struktur sich abwechselnd überdeckender Steggruppen 21 von Stegen 19 senkrecht orientierten Faserverlaufs und Stegen 20 andersartigen Materials ergibt. Der lesende Fachmann erhält jetzt die Information, dass hier ein Dämmelement zur Aufnahme großer statischer Belastungen sowie hervorragender physikalischer Eigenschaften, wie Dämmeinwirkung und Brandschutzverhalten, entstanden ist. Allein die Biege- und Zugwechselfestigkeit dieses Elementes ist hervorragend gesichert, wobei weiterhin, gesehen zu den großen Flächen, im Querverlauf der Kräfte, Zonen hoher Druckaufnahme mit elastischen Zonen gepaart sind und damit eine erhebliche statische Belastbarkeit des Elementes in Bezug auf Verdrehsicherheit sowie Rückstellvermögen gesichert ist. Die Einbindung von Stegen 19;20 unterschiedlicher Materialzusammensetzung in sich kreuzenden Steggruppen 21 läßt sich auch bei Elementen realisieren, deren sich kreuzender Stegverlauf um 45° im Schichtenaufbau verdreht ist. Das ergibt dann Dämmelemente mit annähernd zu ihren großen Achsen diagonal verlaufenden Stegen 19;20 und Steggruppen 21. Eine derartige Ausführung bietet sich insbesondere bei quadratischen Platten an, die an horizontalen Baukörpern angeordnet werden. Dem mitlesenden Fachmann wird selbstverständlich ohne erfinderisches Handeln klar, dass bei Kenntnis der zweischichtigen Ausführungen der Dämmplatte mit sich in 90° oder auch 45° kreuzenden schichtartigen Stegen 19;20 und Steggruppen 21 auch Ausführungen von 2 bis n Schichten 22;22' möglich sind. Hier unterliegt es den technologischen Anforderungen der Praxis, Dämmelemente mit solchem Schichtaufbau zu fordern, die dann auch hergestellt werden können. Es ist den Dämmelementen gem. Fig. 12 bis 16 eigen, dass sie ohne stützende Hilfsmittel wie Trägergerüsten, Stützwänden u.ä., als selbstständige Wandelemente in Bauwerken Verwendung finden können. Zur besseren Lagefixierung in einem Bauwerksverbund, z.B. bei der Errichtung von Trockenwänden, können die Stirn- und Seitenflächen mit nut- oder federartigen Fixierungselementen versehen werden, welche die Elemente selbstständig in ihrer Lage fixieren oder auch Mörtel oder Kleber aufnehmen, um die Elemente in der Wandflucht an ihren Stirn- und Seitenflächen miteinander zu verbinden. Die Fixierungselemente sind, da sie einmal sehr vielgestaltig sein können und zum anderen dem Fachmann in der Ausbildung an sich bekannt sind, in der Zeichnung nicht gesondert dargestellt.

Die Fig. 17 zeigt die Herstellung der stegartigen Steggruppen 21 des Dämmelementes. Aus einer kontinuierlich arbeitenden Einrichtung gemäß einer bereits gefundenen neuen Lösung wird einem Rollgang, bestehend aus Rollen 28;29, ein aus drei Schichten 31; 32; 33 gebildetes Rohfaservlies 23 zugeleitet und entsprechend dem bekannten Verfahren verdichtet. Ein in 45° nach oben gerichteter Strang des Rohfaservlies mit seinen Schichten 31; 32; 33, jetzt entsprechend verdichtet, wird einer geeigneten Schneidvorrichtung zugeleitet, hier bestehend aus einem Pendel 26 mit einer Schneide 25, welche das vorrückende Faservlies 23 abschneidet und die geschnittenen lamellierten Teile des Faservlieses der Faserlamelle 24 einem Auflagetisch 30 zugeordnet, der im Winkel von 90° zu dem aufsteigenden Teil des Rollganges gerichtet ist. Es ist für den Fachmann selbstverständlich, dass ein Schneiden mit dem Pendel 26 nicht die einzige Möglichkeit ist, das Faservlies zu durchtrennen. Es können Möglichkeiten des Trennens mittels eines Schneidedrahtes bis hin zum Laserstrahl weitestgehend zur Anwendung gelangen. Gemäß diesem Verfahren werden jetzt, wie aus der Einzelheit X entsprechend Fig. 18 zu erkennen ist, lamellierte Gruppen 21 mit unterschiedlichen Stegen 19;20 versehender Elementbestandteile zum Zusammenfügen eines schichtartigen Dämmelementes mit unterschiedlichen Materialzusammensetzungen in seinen Steggruppen dem weiteren Fertigungsprozeß zugeführt. Wie Fig. 18 zeigt, sind jetzt, das bekannte Verfahren zum Herstellen von Mineralfaservliesen mit vorwiegend senkrecht orientierter Faserausrichtung, beim Lamellieren von Mineralfaservliesen schöpferisch anwended, lamellierte, senkrecht orientierte Stege 20 aus Mineralfasern mit Stegen 19 Materialien gleicher Art, aber anderer Struktur, als Gruppen 21 zusammengeführt, hergestellt worden. Die aus diesen Steggruppen 21 zusammengefügten Dämmelemente mit ausgewählter Dicke und Schichtanzahl nach der Erfindung, weisen ausgezeichnete statische Eigenschaften auf und empfehlen sich für eine Anwendung in unterschiedlichen Bereichen, beispielsweise des Bauwesens, des Schiffs-, Fahrzeug- und des Stahlbehälterbaus.
- 22;22': Schicht
- 2.2a: Verbindungsfläche
- 19;20;20': Steg
- 21: Steggruppe
- 23: Rohfaservlies
- 27;28;29: Rolle
- 30: Auflage
- 31;32;33: Vliesschichten
- 24: Lamelle
- 25: Messer
- 26: Pendel
- a: Element

## Patentansprüche

1. Dämmelement aus Mineralwolle mit
a) einer lamellierten Schicht (22, 22'), deren Faserverlauf entgegen der Richtung der großen Achsen des Elementes senkrecht orientiert gestellt ist,
**dadurch gekennzeichnet, dass**
b) die Schicht (22, 22'), bezogen auf die Erstreckung ihrer großen Flächen, aus dazu senkrecht verlaufenden, aus segmentförmigen, sich in der Schichtebene gleichförmig wiederholenden, Steggruppen (21) gebildet ist,
c) wobei der Materialaufbau und die Zusammensetzung der Stege innerhalb einer Steggruppe (21) nicht gleichartig gestaltet ist.

2. Dämmelement nach Anspruch 1, bei dem die Stege (19, 20) hinsichtlich ihrer Dichte, Festigkeit oder Materialart anders strukturiert sind.

3. Dämmelement nach Anspruch 1, bei dem die Stege (19, 20) quer zur Längsachse der Schicht (22, 22') verlaufen.

4. Dämmelement nach Anspruch 1, bei dem mehrere Schichten (22, 22') kreuzgitterartig übereinandergelegt sind.

5. Verfahren zur Herstellung eines Dämmelementes nach Anspruch 1 mit folgenden Merkmalen:
a) Ein Faservlies (23) wird über eine Transporteinrichtung (28, 29) einem Scheitelpunkt zugeführt,
b) am Scheitelpunkt wird das Faservlies (23) in Lamellen (24) zertrennt,
c) die Lamellen (24) werden auf eine in einem Winkel'von annähernd 90° zur Transporteinrichtung (28, 29) angeordneten Auflage- und Abtransporteinrichtung (30, 27) geschoben,
d) zusammengefügt und
e) zu einem Dämmelement verarbeitet,
**dadurch gekennzeichnet, dass**
f) das Faservlies (23) der Transporteinrichtung (28, 29) mehrschichtig (31, 32, 33) zugeführt wird.

6. Verfahren nach Anspruch 5, bei dem das Faservlies (23) dem Scheitelpunkt ansteigend zugeführt wird.

7. Verfahren nach Anspruch 6, bei dem das Faservlies (23) dem Scheitelpunkt in einem Winkel von 45° zugeführt wird.

## Claims

1. An insulating element made from mineral wool, having:
a) a laminated layer (22, 22') whereof the fibre orientation is positioned in a perpendicular arrangement in respect of the direction of the principal axes of the element,
**characterised in that**
b) the layer (22, 22') is formed, in relation to the extent of its principal surfaces, from segment-shaped groups (21) of webs which run perpendicular thereto and are repeated in the same shape within the plane of the layer,
c) with the material structure and the composition of the webs being made unalike within a group (21) of webs.

2. An insulating element according to Claim 1, in which the webs (19, 20) are of different structures as regards their density, strength or type of material.

3. An insulating element according to Claim 1, in which the webs (19, 20) run transversely with respect to the longitudinal axis of the layer (22, 22').

4. An insulating element according to Claim 1, in which a plurality of layers (22, 22') are laid one over the other in the manner of a crosswise grid.

5. A process for making an insulating element according to Claim 1, having the following features:
a) a fibre fleece (23) is supplied to a vertex by way of a transport device (28, 29),
b) at the vertex the fibre fleece (23) is chopped into lamellae (24),
c) the lamellae (24) are pushed onto a support and removal device (30, 27) which is arranged at an angle of approximately 90° with respect to the transport device (28, 29),
d) joined together and
e) made into an insulating element,
**characterised in that**
f) the fibre fleece (23) on the transport device (28, 29) is supplied in a plurality of layers (31, 32, 33).

6. A process according to Claim 5, in which the fibre fleece (23) is supplied to the vertex along a climbing path.

7. A process according to Claim 6, in which the fibre fleece (23) is supplied to the vertex at an angle of 45°.

## Revendications

1. Élément d'isolation en laine minerale comprenant.
(a) une couche lamellée (22, 22'), dont le fibrage est orienté perpendiculairement à la direction des grandes axes de l'élément,
**caractérisé en ce que**
(b) la couche (22, 22') est formée de groupes de barrettes (21) en forme de segments s'étendant perpendiculairement à l'étendue de ses grandes surfaces, se reproduisant uniformément dans le plan de la couche,
(c) la structure du matériau et la composition des barrettes, à l'intérieur d'un groupe de barrettes (21), n'étant pas du même type.

2. Elément d'isolation selon la revendication 1, dans lequel les barrettes (19, 20) présentent une densité, une résistance ou un type de matériau différents.

3. Elément d'isolation selon la revendication 1, dans lequel les barrettes (19, 20) s'étendent perpendiculairement à l'axe longitudinal de la couche (22, 22').

4. Elément d'isolation selon la revendication 1, dans lequel plusieurs couches (22, 22') sont superposées à la façon d'un grillage croisé.

5. Procédé de fabrication d'un élément d'isolation selon la revendication 1 comprenant les caractéristiques suivantes :
a) un tissu fibreux (23) est acheminé par un dispositif de transport (28, 29) jusqu'à un point culminant,
b) au point culminant, le tissu fibreux (23) est déchiqueté en lamelles (24),
c) les lamelles (24) sont poussées sur un dispositif de support et d'évacuation (30, 27) formant un angle d'approximativement 90° par rapport au dispositif de transport (28, 29),
d) elles sont rassemblées et
e) transformées en élément d'isolation,
**caractérisé en ce que**
f) le tissu fibreux (23) est acheminé vers le dispositif de transport (28, 29) en plusieurs couches (31, 32, 33).

6. Procédé selon la revendication 5, dans lequel le tissu fibreux (23) est acheminé vers le point culminant en décrivant une ascension.

7. Procédé selon la revendication 6, dans lequel le tissu fibreux (23) est acheminé vers le point culminant en étant orienté selon un angle de 45°.
